# EUROPÄISCHE PATENTSCHRIFT

(11) **EP 3 424 364 B1**
(45) Veröffentlichungstag und Bekanntmachung des Hinweises auf die Patenterteilung: **12.06.2019**
(21) Anmeldenummer: 18155445.2
(22) Anmeldetag: 07.02.2018
(51) Int. Cl.: A47B 95/02

(54) **KASTENMÖBEL**
CABINET
MEUBLE CUBIQUE

(30) Priorität: 03.07.2017 DE 202017103959 U
(43) Veröffentlichungstag der Anmeldung: 09.01.2019
(73) Patentinhaber: Nolte Küchen GmbH & Co. KG, 32584 Löhne (DE)
(72) Erfinder: Volkmann, Tobias, 31855 Aerzen (DE)
(74) Vertreter: Schober, Mirko

(56) Entgegenhaltungen:
- CN-U- 203 646 770
- JP-A- 2006 341 004
- KR-U- 20100 009 443

## Beschreibung

Die Erfindung betrifft ein Kastenmöbel nach dem Oberbegriff des Anspruchs 1.

Insbesondere im Rahmen der grifflosen Küche sind seit einiger Zeit Griffmulden bekannt, die einen Greifraum hinter den Möbelfronten zur Verfügung stellen, so dass ein Benutzer mit seiner Hand im Bereich der Schmalseite der Möbelfront angreifen und die Möbelfront auf der Rückseite hintergreifen kann. Zur Ausbildung solcher Griffmulden werden in der Regel hinter den Möbelfronten Profilelemente angebracht, welche den Greifraum nach hinten abschließen, so dass man von vorne nicht ins Innere des Möbelstücks hinein sehen kann. In entsprechenden Griffmulden werden zunehmend auch Beleuchtungsmöglichkeiten geschaffen, um insbesondere den Bereich der Griffmulde auszuleuchten; damit wird nicht nur erreicht, dass die Griffmulde in der Dunkelheit optisch gut zu erkennen ist, sondern es kann auch ein vorteilhafter gestalterischer optischer Effekt mit einer entsprechenden Ausleuchtung erzielt werden. Insbesondere und direkt unterhalb der Arbeitsplatte von Küchenmöbeln ist bekannt, im Querschnitt L-förmige Profilelemente einzusetzen, wobei in der Regel der kurze Schenkel der L-Form mit seinem freien Ende der Rückseite einer Möbelfront zugewandt ist, während der vertikale Schenkel auf die Unterseite der Arbeitsplatte zuläuft. Im Bereich zwischen Arbeitsplatte und dem vertikalen Schenkel der L-Form kann dann ein Beleuchtungselement vorgesehen werden, um die durch das L-Profil gebildete Griffmulde auszuleuchten.

Ein entsprechendes Vorgehen ist dann nicht mehr möglich, wenn Griffmulden zwischen zwei Möbelfronten zu realisieren sind. Zum einen stellt sich das Problem, dass dann in der Regel keine Unterseite wie bei der Arbeitsplatte zur Anbringung einer Beleuchtung zur Verfügung steht, zum anderen würde eine hinter der Front in der Griffmulde vorhandene Beleuchtung jedenfalls das Angreifen einer benachbarten Möbelfront von der Rückseite behindern und insofern den Greifraum blockieren.

Aus KR 2010 0009443 U und CN 203 646 770 U jeweils Kastenmöbeln nach dem Oberbegriff des Anspruchs 1 bekannt, bei denen eine Griffmulde durch ein Profil gebildet wird. In beiden Fällen weist die profilartige Griffmulde einen darin befestigten LED-Streifen auf. Bei den bekannten Einrichtungen muss für jeden Anwendungsfall, also jede Positionierung der Griffmulde ein eigenes Griffmuldenprofil hergestellt werden, um eine entsprechende Ausleuchtung über einen LED-Streifen zu bewerkstelligen. Dies ist nachteilig, und erhöht die Anzahl der Profile, die auf Lager gehalten werden müssen.

Der vorliegenden Erfindung liegt daher die Aufgabe zugrunde, ein Kastenmöbel der eingangs genannten Art anzugeben, bei dem die geschilderten Nachteile vermieden werden.

Gelöst wird diese Aufgabe durch ein Kastenmöbel mit den Merkmalen des Anspruchs 1. Vorteilhafte Ausführungsformen finden sich in den Unteransprüchen.

Der Erfindung liegt der grundlegende Gedanke zu Grunde, ein C-förmiges oder U-förmiges Profilelement hinter die Möbelfronten zu setzen, welches die Griffmulde bildet. Das Einsatzprofil ist erfindungsgemäß in das Profilelement eingesetzt, welches zur Aufnahme einer Beleuchtungseinrichtung, beispielsweise eines LED-Bandes oder dergleichen, geeignet ist und bevorzugt an oder im Bereich von einem der beiden Schenkel des entsprechenden Profilelements eingesetzt ist. Auf diese Weise kann die Beleuchtungseinrichtung so angeordnet werden, dass sie von vorne nicht zu erkennen ist. Weiter liefert die Form des Profilelements als U- oder C-Profil den Vorteil, dass es sich universell einsetzen lässt, sowohl im Griffbereich zwischen zwei Fronten wie auch zwischen einer Front und der Arbeitsplatte eines Küchenmöbels. Dabei kann die Hauptlängserstreckungsrichtung des Profilelements sowohl horizontal als auch vertikal sein.

Erfindungsgemäß ist Einsatzprofil ein einen Aufnahmeraum wenigstens teilweise umschließendes Hohlprofil. In diesem Aufnahmeraum kann eine Beleuchtungseinrichtung untergebracht sein, dabei kann es sich beispielsweise um ein LED-Band handeln, natürlich sind je nach Größe des Aufnahmeraums auch andere Beleuchtungsmittel denkbar.

Das erfindungsgemäße Kastenmöbel weist dazu wenigstens eine Möbelfront auf, hinter welcher eine zurückspringende Griffmulde in Gestalt eines auf der der Vorderseite der Möbelfront abgewandten Rückseite der Möbelfront angeordneten Profilelements angeordnet ist. Die Hauptlängserstreckungsrichtung verläuft wie erwähnt parallel oder senkrecht zur Bodenebene. Das Profilelement ist dabei im Querschnitt quer zur Hauptlängserstreckungsrichtung im Wesentlichen C-förmig oder U-förmig ausgebildet. An den Boden des Profilelements schließen sich beidseitig nicht in der Ebene des Bodens liegende Seitenabschnitte an, die die seitlichen Schenkel des C- oder U-förmigen Querschnitts ausbilden. Angrenzend an wenigstens einen der Seitenabschnitte auf der Innenseite des Profilelements ist erfindungsgemäß ein Einsatzprofil angeordnet, in welches eine Beleuchtungseinrichtung aufnehmbar oder aufgenommen ist.

Das Profilelement bietet somit einige Vorteile gegenüber bekannten Lösungen, insbesondere lässt es sich im Kastenmöbel an unterschiedlichen Stellen anbringen; man benötigt also nur noch ein Profilelement, um ein entsprechendes Einsatzprofil für Beleuchtungsmittel im Bereich der Griffmulde zu platzieren.

Nach einer vorteilhaften Ausführungsform der Erfindung ist vorgesehen, dass das Einsatzprofil auf der der Innenseite der wenigstens einen Möbelfront zugewandten Seite einen zurückspringenden Abschnitt aufweist. Dieser zurückspringende Abschnitt bewirkt, dass ein Hintergreifen der davor liegenden Möbelfront möglich ist, ohne dass der Eingangsbereich durch das Einsatzprofil blockiert wird. Der zurückspringende Abschnitt kann dabei als von der Innenseite der Möbelfront weg verlaufende Schrägfläche ausgebildet sein. Auf diese Weise würde der Finger des Benutzers beim Hintergreifen der Möbelfront in den Eingriffsbereich geführt. Der zurückspringende Abschnitt kann insbesondere mit der Innenseite der Möbelfront einen Winkel (α) einschließen, der bevorzugt ca. 45° beträgt, wobei auch andere Winkel möglich sind.

Aus ästhetischen Gründen kann vorgesehen sein, dass zwischen dem Boden und einem Seitenabschnitt des Profilelements ein gekrümmter Übergangsbereich vorhanden ist. Natürlich können auch winklige Übergangsbereiche vorgesehen sein.

Nach einer weiteren Ausführungsform der Erfindung liegt das Einsatzprofil zumindest abschnittweise formschlüssig am Profilelement an. Durch den Formschluss wird eine Montage des Einsatzprofils im Profilelement erleichtert, zudem wird ein sicherer Halt, beispielsweise durch Kleben, durch Formschlussflächen gewährleistet. Außerdem kann auf diese Weise die Stromversorgung der Beleuchtungseinrichtung sehr einfach aus dem Einsatzprofil durch eine rückwandige Durchführungsöffnung in den Möbelkorpus hinein geführt werden.

Nach einer weiteren Ausführungsform der vorliegenden Erfindung kann vorgesehen sein, dass das Einsatzprofil eine Öffnung aufweist, die durch ein, insbesondere zumindest teilweise transparent ausgebildetes, Verschlusselement verschlossen ist. Die Öffnung dient zum einen dem Einbringen der Beleuchtungseinrichtung, zum anderen kann diese Öffnung bei der Teiltransparenz des Verschlusselements auch als Abstrahlöffnung für die Beleuchtungseinrichtung dienen. Natürlich können auch andere Teile des Einsatzprofils transparent sein.

Hierbei kann vorgesehen sein, dass insbesondere am Verschlusselement ein Reflektorabschnitt zur Reflexion von von der Beleuchtungseinrichtung ausgestrahltem Licht vorgesehen ist. Auf diese Weise kann das mitunter eher punktförmige Abstrahlmuster der Beleuchtungseinrichtung in den Aufnahmeraum hinein homogenisiert werden.

Auch kann bevorzugt insbesondere am Verschlusselement ein transparenter Abstrahlabschnitt vorgesehen sein, welcher dazu ausgelegt ist, das von der Beleuchtungseinrichtung abgestrahlte Licht aus dem Einsatzprofil abzustrahlen.

Nach einer weiteren Ausführungsform der vorliegenden Erfindung ist der Reflektorabschnitt vorteilhafter Weise so angeordnet, dass das von der Beleuchtungseinrichtung abgestrahlte Licht durch den Reflektorabschnitt in Richtung des transparenten Abstrahlabschnitts reflektiert wird. Auf diese Weise wird die Ausleuchtung der Griffmulde optimiert.

Das erfindungsgemäße Profilelement ist universell einsetzbar. So kann es im Bereich zweier benachbarter Schmalseiten von Möbelfronten oder im Bereich der Schmalseite einer Möbelfront und einer benachbarten Arbeitsplatte oder Seitenwange des Kastenmöbels angeordnet sein. Entsprechend der Lage ist dann auch die Lage des Einsatzprofils entsprechend zu wählen.

Das Einsatzprofil mit der Beleuchtungseinrichtung lässt sich mit dem erfindungsgemäßen Profilelement auch hinter der Möbelfront verstecken, so dass es von außen nicht sichtbar ist. Dazu kann insbesondere vorgesehen sein, dass die zur Mitte des Profilelements weisende Seite des Einsatzprofils gegenüber der Schmalseite der dem Einsatzprofil nächstgelegenen Möbelfront zurückspringt. Die Höhe des Rücksprungs kann ein paar Millimeter betragen. Dadurch wird bewirkt, dass das Einsatzprofil durch die nächstgelegene Möbelfront bei Betrachtung der Frontseite des Kastenmöbels wenigstens teilweise verdeckt wird.

Die Erfindung wird nachfolgend anhand eines Ausführungsbeispiels näher erläutert.
- Figur 1 -: zeigt eine Schnittansicht durch ein nicht vollständig dargestelltes erfindungsgemäßes Kastenmöbel im Bereich zweier Möbelfronten,
- Figur 2 -: zeigt eine Vergrößerung des Ausschnitts A aus Figur 1,
- Figur 3 -: zeigt eine Ausschnittvergrößerung des in Figur 2 gezeigten Einsatzprofils.

In der in Figur 1 dargestellten Schnittansicht ist der besseren Übersicht halber das komplette Kastenmöbel nicht abgebildet. Gezeigt ist lediglich der Bereich zweier Möbelfronten 1, 2, zwischen denen eine Griffmulde 4 ausgebildet ist. Die Griffmulde 4 wird einerseits begrenzt durch die beiden gegenüberliegenden Schmalseiten der Möbelfronten 1, 2 sowie rückseitig durch das Profilelement 3. Das Profilelement 3 ist erfindungsgemäß C-förmig oder U-förmig ausgebildet, wobei es einen Bodenabschnitt und zwei daran angrenzende Schenkelabschnitte aufweist.

In Figur 2 ist der Ausschnitt aus Figur 1 vergrößert dargestellt. Vom Profilelement ist lediglich ein Teil des Bodenabschnitts 30 gezeigt sowie ein Schenkel 32 und der zwischen beiden vorhandene Übergangsbereich 31, der im gezeigten Beispiel eine Rundung aufweist, durchaus aber auch gewinkelt sein kann. In das Profilelement ist auf der Innenseite ein Einsatzprofil 5 eingesetzt, welches im gezeigten Beispiel formschlüssig am Übergangsbereich 31 und am Schenkel 32 auf der Innenseite des Profilelements anliegt. Die in der Darstellung untere Seite des Einsatzprofils 5 springt gegenüber der Schmalseite der Front 1 um einen Abstand d leicht zurück. Blickt man von der Vorderseite des Kastenmöbels (in der Zeichnung von links) auf das Kastenmöbel, so verdeckt die Front 1 das Einsatzprofil 5, so dass es für den Betrachter von vorne nicht sichtbar ist.

Das Einsatzprofil 5 ist in der Figur 3 noch etwas genauer gezeigt. Es verfügt über einen Aufnahmeraum 56, in welchem eine hier nicht näher gezeigte Beleuchtungseinrichtung untergebracht sein kann. Bevorzugt wird in den Bereich oberhalb der Schräge 54 eine LED-Leiste eingesetzt. Das Einbringen einer Beleuchtungseinrichtung kann durch die zwischen den Punkten 57 und 58 ausgebildete Öffnung im Einsatzprofil 5 erfolgen. Im gezeigten Beispiel ist die Öffnung durch ein Verschlusselement 51 verschlossen. Dieses Verschlusselement 51 kann beispielsweise transparent sein, so dass etwaiges im Aufnahmeraum 56 durch die Beleuchtungseinrichtung erzeugtes Licht durch das Verschlusselement 51 nach außen in die Griffmulde 4 im Bereich des Profilelements 3 (Figur 1) abgestrahlt wird. Bevorzugt ist das Verschlusselement 51 nach Art einer Schnappverbindung zwischen den Vorsprüngen 57 und 58 des Einsatzprofils festgeklemmt. Dazu kann das Verschlusselement entsprechende Aufnahmen oder Aussparungen aufweisen, in die die Vorsprünge 57, 58 einrasten können. Der Vorsprung 57 ist am freien Ende eines abgerundeten Abschnitts 53 des Einsatzprofils 5 vorgesehen. Dieser Abschnitt 53 setzt sich hin zum Abschnitt 55 fort. Die Abschnitte 53 und 55 sind an der Außenseite des Einsatzprofils bevorzugt so ausgebildet, dass sie formschlüssig an den Abschnitten 31 und 32 (Figur 2) des Profilelements auf der Innenseite desselben anlegen können.

Auf der Innenseite des Einsatzprofils 5 ist anliegend an die Abschnitte 53 und 55 ein Reflektorelement 52 vorgesehen, welches im gezeigten Beispiel bevorzugt einstückig mit dem Verschlusselement 51 ausgebildet ist. Es kann natürlich auch separat an der Innenwand des Einsatzprofils 5 anliegen oder mit dieser zusammen ausgebildet sein. Das Reflektorelement 52 reflektiert das von der Beleuchtungseinrichtung erzeugte Licht und wirft es zumindest in Richtung des transparenten Verschlusselements 51, so dass das so zurückgeworfene Licht in die Griffmulde des Profilelements einstrahlt.

Der Vorsprung 58, der das Verschlusselement 51 hält, befindet sich am Ende eines schräg verlaufenden, zurückspringenden Abschnitts 54. Dieser hat auf seiner Außenseite eine Schräge, welche mit der Rückseite der Möbelfront 1 (siehe Figur 2), in Figur 3 dargestellt durch die gestrichelte Linie S, einen Winkel α einschließt. Auf diese Weise entsteht zwischen der Möbelfront S und dem Einsatzprofil 5 im Bereich dieser Winkelaussparung ein Greifraum, in welchen die Finger des Benutzers beim Angreifen an die Möbelfront, d.h. Eingreifen in die Griffmulde, hineinlangen können. Die Möbelfront 1 kann deswegen trotz des in der Griffmulde befindlichen Einsatzprofils 5 an ihrer Unterseite durch Hintergreifen bewegt werden, um einen hinter der Front 1 beispielsweise vorhandenen Stauraum zu öffnen bzw. zugänglich zu machen.

Natürlich lässt sich das erfindungsgemäße Einsatzprofil im Profilelement nicht nur wie hier gezeigt an der oberen Seite, sondern alternativ oder ergänzend auch an der gegenüberliegenden Seite, d.h. am dem Schenkel 31, 32 gegenüberliegenden Schenkel des Profilelements 3 anbringen. Bevorzugt wird das Einsatzprofil 5 mit dem Profilelement 3 verklebt. Andere Befestigungsmöglichkeiten, wie zum Beispiel Schrauben oder Ver-rasten sind ebenfalls denkbar.

Auch wenn im gezeigten Beispiel ein im Hinblick auf die Hauptlängserstreckung des Profilelement 3 horizontale Verlaufsform abgebildet ist, so ist es beim selben Kastenmöbel oder bei anderen Kastenmöbeln natürlich auch möglich, eine Profilanordnung zu wählen, bei der die Hauptlängserstreckung des Profilelements 3 in vertikaler Richtung, d.h. senkrecht zur Bodenebene verläuft.

## Patentansprüche

1. Kastenmöbel mit wenigstens einer Möbelfront (1, 2), wobei hinter der Möbelfront (1, 2) eine zurückspringende Griffmulde (4) in Gestalt eines auf der der Vorderseite der Möbelfront (1, 2) abgewandten Rückseite der Möbelfront (1, 2) angeordneten Profilelements (3) angeordnet ist, dessen Hauptlängserstreckungsrichtung parallel oder senkrecht zur Bodenebene verläuft, wobei das Profilelement (3) im Querschnitt quer zur Hauptlängserstreckungsrichtung im Wesentlichen C-förmig oder U-förmig ausgebildet ist, wobei sich an den Boden (30) des Profilelements (3) beidseitig nicht in der Ebene des Bodens (30) liegende Seitenabschnitte (31, 32) anschließen, die die seitlichen Schenkel des C- oder U-förmigen Querschnitts ausbilden,
**dadurch gekennzeichnet,**
**dass** angrenzend an wenigstens einen der Seitenabschnitte (31, 32) auf der Innenseite des Profilelements (3) ein in dieses eingesetztes Einsatzprofil (5) angeordnet ist, in welches eine Beleuchtungseinrichtung in einen Aufnahmeraum aufnehmbar oder aufgenommen ist, wobei das Einsatzprofil (5) ein den Aufnahmeraum wenigstens teilweise umschließendes Hohlprofil ist.

2. Kastenmöbel nach Anspruch 1,
**dadurch gekennzeichnet,**
**dass** das Einsatzprofil (5) auf der der Innenseite der wenigstens einen Möbelfront (1, 2) zugewandten Seite einen zurückspringenden Abschnitt (54) aufweist, der insbesondere als von der Innenseite der Möbelfront (1, 2) weg verlaufende Schrägfläche ausgebildet ist und weiter insbesondere mit der Innenseite der Möbelfront (1, 2) einen Winkel (α) einschließt.

3. Kastenmöbel nach einem der vorigen Ansprüche,
**dadurch gekennzeichnet,**
**dass** zwischen dem Boden (30) und einem Seitenabschnitt (32) ein gekrümmter Übergangsbereich (31) vorhanden ist.

4. Kastenmöbel nach einem der vorigen Ansprüche,
**dadurch gekennzeichnet,**
**dass** das Einsatzprofil (5) zumindest abschnittweise formschlüssig am Profilelement (3) anliegt.

5. Kastenmöbel nach einem der vorigen Ansprüche,
**dadurch gekennzeichnet,**
**dass** das Einsatzprofil (5) eine Öffnung aufweist, die durch ein, insbesondere zumindest teilweise transparent ausgebildetes, Verschlusselement (51, 52) verschlossen ist.

6. Kastenmöbel nach einem der vorigen Ansprüche,
**dadurch gekennzeichnet,**
**dass**, insbesondere am Verschlusselement (51, 52), ein Reflektorabschnitt (52) zur Reflexion von von der Beleuchtungseinrichtung ausgestrahltem Licht vorgesehen ist.

7. Kastenmöbel nach Anspruch 6,
**dadurch gekennzeichnet,**
**dass** insbesondere am Verschlusselement (51, 52), ein transparenter Abstrahlabschnitt (51) vorgesehen ist, welcher dazu ausgelegt ist, das von der Beleuchtungseinrichtung abgestrahlte Licht aus dem Einsatzprofil abzustrahlen.

8. Kastenmöbel nach Anspruch 6 und 7,
**dadurch gekennzeichnet,**
**dass** der Reflektorabschnitt (52) so angeordnet ist, dass das von der Beleuchtungseinrichtung abgestrahlte Licht durch den Reflektorabschnitt (52) in Richtung des transparenten Abstrahlabschnitts (51) reflektiert wird.

9. Kastenmöbel nach einem der vorigen Ansprüche,
**dadurch gekennzeichnet,**
**dass** das Profilelement (3) im Bereich zweier benachbarter Schmalseiten von Möbelfronten (1, 2) oder im Bereich der Schmalseite einer Möbelfront (1, 2) und einer benachbarten Arbeitsplatte oder Seitenwange des Kastenmöbels angeordnet ist.

10. Kastenmöbel nach einem der vorigen Ansprüche,
**dadurch gekennzeichnet,**
**dass** die zur Mitte des Profilelements (3) weisende Seite des Einsatzprofils (5) gegenüber der Schmalseite der dem Einsatzprofil (5) nächstgelegenen Möbelfront (1) zurück springt, so dass das Einsatzprofil (5) durch die nächstgelegene Möbelfront (1) bei Betrachtung der Frontseite des Kastenmöbels wenigstens teilweise verdeckt wird.

## Claims

1. Furniture cabinet with at least one furniture front (1, 2) wherein a recessed grip (4) is arranged behind the furniture front (1, 2) in the form of a profile element (3) which is arranged on the rear side of the furniture front (1, 2) facing away from the front side of the furniture front (1, 2), wherein the main longitudinal extension direction of the profile element runs parallel or perpendicular to the base plane, wherein the profile element (3), seen in cross-section transversely to the main longitudinal extension direction, is formed substantially C-shaped or U-shaped, wherein the base (30) of the profile element (3) is adjoined on each side by side portions (31, 32) which do not lie in the plane of the base (30) and which form the lateral arms of the C-shaped or U-shaped cross-section,
**characterised in that**
adjoining at least one of the side portions (31, 32) on the inside of the profile element (3) there is an insert profile (5) inserted therein and in which a lighting device is, or can be, mounted in a socket space, wherein the insert profile (5) is a hollow profile which encloses at least in part the socket space.

2. Furniture cabinet according to claim 1,
**characterised in that**
the insert profile (5) has on the side facing the inside of the at least one furniture front (1, 2) a recessed portion (54) which is designed in particular as an inclined surface running away from the inside of the furniture front (1, 2), and further includes in particular an angle (α) with the inside of the furniture front (1, 2).

3. Furniture cabinet according to one of the preceding claims
**characterised in that**
a curved transition region (31) is provided between the base (30) and a side portion (32).

4. Furniture cabinet according to one of the preceding claims
**characterised in that**
the insert profile (5) adjoins the profile element (3) with form-locking engagement at least in some portions.

5. Furniture cabinet according to one of the preceding claims
**characterised in that**
the insert profile (5) has an opening which is closed by a closure element (51, 52) which is formed in particular transparent at least in part.

6. Furniture cabinet according to one of the preceding claims
**characterised in that**
a reflector portion (52) is provided in particular on the closure element (51, 52) to reflect light emitted from the lighting device.

7. Furniture cabinet according to claim 6,
**characterised in that**
a transparent radiating portion (51) is provided in particular on the closure element (51, 52) and is designed to radiate the light radiating from the lighting device out from the insert profile.

8. Furniture cabinet according to claims 6 and 7
**characterised in that**
the reflector portion (52) is arranged so that the light radiating from the lighting device is reflected by the reflector portion (52) in the direction of the transparent radiating portion (51).

9. Furniture cabinet according to one of the preceding claims
**characterised in that**
the profile element (3) is arranged in the region of two adjacent narrow sides of furniture fronts (1, 2) or in the region of the narrow side of one furniture front (1, 2) and an adjoining worktop or side piece of the furniture cabinet.

10. Furniture cabinet according to one of the preceding claims
**characterised in that**
the side of the insert profile (5) facing the centre of the profile element (3) is recessed back relative to the narrow side of the furniture front (1) placed next to the insert profile (5) so that the insert profile (5) is covered at least in part by the next furniture front (1) when viewing the front side of the furniture cabinet.

## Revendications

1. Meuble cubique avec au moins un front de meuble (1, 2), sachant que derrière le front de meuble (1, 2) est disposée une poignée en creux (4) en retrait, présentant la forme d'un élément profilé (3) disposé sur la face arrière du front de meuble (1, 2) opposée à la face avant du front de meuble (1, 2), dont le principale extension longitudinale s'étend parallèlement ou perpendiculairement au plan du fond, sachant que l'élément profilé (3) présente une section transversale essentiellement en forme de C ou de U transversalement par rapport à la principale extension longitudinale, sachant que des sections latérales (31, 32), non situées sur le plan du fond (30), se raccordent des deux côtés au fond (30) de l'élément profilé (3), lesquelles forment les branches latérales de la section transversale en forme de C ou de U,
**caractérisé en ce que**
adjacent à au moins l'une des sections latérales (31, 32), sur la face intérieure de l'élément profilé (3), est disposé un profilé d'insertion (5), inséré dans celui-ci, dans lequel un dispositif d'éclairage peut être logé ou reçu dans un réceptacle, sachant que le profilé d'insertion (5) est un profilé creux qui entoure au moins partiellement le réceptacle.

2. Meuble cubique selon la revendication 1,
**caractérisé en ce que**
le profilé d'insertion (5) présente, sur le côté dirigé vers la face intérieure de l'au moins un front de meuble (1, 2), une section en retrait (54), qui est en particulier conçue en tant que surface s'éloignant obliquement de la face intérieure du front de meuble (1,2) et formant un angle (α) en particulier avec la face intérieure du front de meuble (1, 2).

3. Meuble cubique selon l'une des revendications précédentes,
**caractérisé en ce que**,
entre le fond (30) et une section latérale (32), il existe une section de transition (31) courbée.

4. Meuble cubique selon l'une des revendications précédentes,
**caractérisé en ce que**
le profilé d'insertion (5) porte, au moins par sections, contre l'élément profilé (3) par engagement géométrique.

5. Meuble cubique selon l'une des revendications précédentes,
**caractérisé en ce que**
le profilé d'insertion (5) présente une ouverture, qui est fermée par un élément de fermeture (51, 52), en particulier de conception transparente, au moins partiellement.

6. Meuble cubique selon l'une des revendications précédentes
**caractérisé en ce que**,
particulièrement sur l'élément de fermeture (51, 52), est prévue une section de rayonnement transparente (52), qui est destinée à réfléchir la lumière rayonnée par le dispositif d'éclairage.

7. Meuble cubique selon la revendication 6,
**caractérisé en ce que**,
particulièrement sur l'élément de fermeture (51, 52), est prévue une section de rayonnement transparente (51), qui est destinée à réfléchir à partir du profilé d'insertion la lumière émise par le dispositif d'éclairage.

8. Meuble cubique selon revendications 6 et 7,
**caractérisé en ce que**,
la section de réflecteur (52) est disposée de manière à ce que la lumière, rayonnée par le dispositif d'éclairage soit réfléchie par la section de réflecteur (52) en direction de la section de rayonnage transparente (51).

9. Meuble cubique selon l'une des revendications précédentes,
**caractérisé en ce que**
l'élément profilé (3) est disposé dans le domaine de deux côtés étroits de front de meuble (1, 2) voisins ou dans le domaine des côtés étroits d'un front de meuble (1, 2) ou d'une plaque de travail ou d'une joue latérale du meuble cubique.

10. Meuble cubique selon l'une des revendications précédentes,
**caractérisé en ce que**
le côté du profilé d'insertion (5) dirigé vers le milieu de l'élément profilé (3) est en retrait par rapport au côté étroit du front de meuble (1) situé le plus près du profilé d'insertion (5), de manière à ce que le profilé d'insertion (5) soit au moins partiellement caché par le front de meuble (1) le plus proche, vu du côté frontal du meuble cubique.
